# FASCICULE DE BREVET EUROPEEN

(11) **EP 0 097 104 B1**
(45) Date de publication et mention de la délivrance du brevet: **12.11.1986**
(21) Numéro de dépôt: 83401218.9
(22) Date de dépôt: 14.06.1983
(51) Int. Cl.: E04B 7/10, E04D 3/35, E04C 3/07

(54) **Onde métallique autoporteuse pour couverture de bâtiment**
Selbsttragendes metallisches, wellenförmiges Bauelement für ein Gebäudedach
Self-supporting metallic ondulated element for the roof of a building

(30) Priorité: 15.06.1982 FR 8210387
(43) Date de publication de la demande: 28.12.1983
(73) Titulaire: S I C O P SOCIETE INDUSTRIELLE COUVERTURE PIZZONE Société Anonyme dite:, F-71800 La Clayette (FR)
(72) Inventeur: Pizzone, Mario, F-71800 La Clayette (FR)
(74) Mandataire: Bruder, Michel

## Description

La présente invention concerne une onde métallique autoporteuse pour couverture de bâtiment.

On a déjà réalisé divers bâtiments industriels, tels que magasins de stockage de pièces, grandes surfaces, ateliers, etc..., à partir d'une charpente métallique supportant une couverture réalisée par un ensemble d'ondes métalliques autoporteuses adjacentes les unes aux autres. Dans une telle technique, chacune de ces ondes métalliques est constituée par un tronçon de tôle qui est cambré transversalement de manière à présenter une section droite arquée, les deux bords longitudinaux de ce tronçon de tôle étant pris dans des profilés et fixés aux extrémités de ceux-ci, après avoir subi de préférence une précontrainte dans le sens longitudinal.

On connaît déjà une structure de couverture de ce genre, ainsi qu'il est décrit dans le document CAHIERS DU CENTRE SCIENTIFIQUE ET TECHNIQUE DU BÂTIMENT, volume 220, N° 1712, Juin 1981, pages 1-16. Une structure décrite dans ce document comprend deux tronçons de tôle cambrés transversalement, entre lesquels est disposée une couche isolante et qui sont reliés latéralement chacun à deux profilés. Une telle structure, si elle permet d'assurer une certaine isolation, est extrêmement complexe à monter du fait de la liaison des deux tronçons de tôle superposés avec une paire de profilés latéraux de chaque côté.

Une autre structure de couverture connue, telle que décrite dans le brevet DE-A-2 100 421 comprend des tronçons de tôle cambrés, superposés et enserrant entre eux une couche isolante. Toutefois cette structure est constituée d'éléments qui doivent être assemblés les uns avec les autres et là encore elles ne se prêtent pas à une industrialisation de la fabrication et à une mise en place aisée.

La présente invention concerne des améliorations apportées à une onde métallique autoporteuse de ce type dans le but d'accroître principalement sa rigidité et ses propriétés d'isolation thermique.

A cet effet cette onde métallique autoporteuse pour couverture de bâtiment, en tôle raidie latéralement par deux profilés longitudinaux et présentant une section droite arquée, comprenant deux tronçons de tôle cambrée transversalement, parallèles l'un à l'autre et situés l'un au-dessus de l'autre, est caractérisée en ce que les bords longitudinaux de ces deux tronçons de tôle superposés sont fixés, de chaque côté, à un seul et même profilé latéral et l'espace entre les deux tronçons de tôle et l'intérieur du profilé est rempli d'une matière plastique moussante injectée assurant une isolation thermique, de manière à former une poutre composite monobloc.

L'invention a également pour objet un procédé de fabrication d'une onde métallique autoporteuse pour couverture de bâtiment, en tôle raidie latéralement par deux profilés longitudinaux et présentant une section droite arquée, caractérisé en ce que successivement on dévide une première bande de tôle, on la cambre transversalement pour lui donner une section droite arquée, on engage ses bords longitudinaux dans deux profilés longitudinaux parallèles, on dévide la bande de tôle sur toute la longueur des profilés longitudinaux, on fixe la tôle aux extrémités des deux profilés, on coupe transversalement le tronçon de tôle pour le séparer du reste de la bobine de tôle, et on répète les mêmes opérations avec une seconde bande de tôle tirée et mise en place entre les profilés, au-dessus de la première bande de tôle, puis on injecte une matière plastique moussante dans l'espace compris entre les deux tronçons de tôle parallèles, pour obtenir finalement une onde métallique autoporteuse monobloc constituée de deux tronçons de tôle superposés, distants l'un de l'autre et maintenus latéralement par les deux profilés longitudinaux, avec une isolation thermique interne.

L'onde métallique autoporteuse suivant l'invention offre l'avantage qu'elle peut être mise en oeuvre, du fait de sa très grande rigidité, sur une ossature légère et avec un personnel très réduit. Du fait de sa propre rigidité et de l'importance des profilés longitudinaux qui en font partie, elle assure la stabilité transversale d'un bâtiment dans lequel elle est utilisée pour constituer la couverture. Du fait de cette stabilité transversale, qui est assurée par les ondes métalliques autoporteuses elles-mêmes, il est possible de réaliser un gain important sur l'ossature métallique porteuse elle-même.

L'onde métallique autoporteuse suivant l'invention offre également l'avantage de permettre de réaliser une isolation de très bonne qualité grâce à l'injection d'un produit isolant dans son volume interne.

Enfin, cette onde autoporteuse peut être fabriquée à cadence élevée et elle peut de ce fait avoir un prix de revient particulièrement bas.

On décrira ci-après, à titre d'exemple non limitatif, une forme d'exécution de la présente invention, en référence au dessin annexé sur lequel :
La figuré 1 est une vue en plan schématique d'une installation permettant de fabriquer une onde métallique autoporteuse suivant l'invention, en cours de dévidage de la tôle supérieure ;
La figure 2 est une vue en coupe transversale, à plus grande échelle, faite par les postes de poinçonnage de la tôle ;
La figure 3 est une vue en coupe transversale, à plus grande échelle, faite suivant la ligne III-III de la figure 1 ;
La figure 4 est une vue en coupe transversale partielle, à plus grande échelle, faite suivant la ligne IV-IV de la figure 1 ;
La figure 5 est une vue en plan schématique de l'installation illustrant la phase de mise en tension de la tôle ;
La figure 6 est une vue en plan schématique de l'installation au cours du dévidage de la tôle supérieure ;
La figure 7 est une vue en coupe transversale d'une onde métallique autoporteuse suivant l'invention, pourvue d'une isolation interne :
La figure 8 est une vue en coupe verticale et transversale d'une couverture de bâtiment réalisée à partir d'une onde métallique autoporteuse suivant l'invention ;
La figure 9 est une vue en coupe verticale partielle illustrant la mise en place d'un dôme dans la couverture ;
La figure 10 est une vue en coupe transversale d'une variante d'exécution d'un profilé longitudinal ;
La figure 11 est une vue en coupe transversale d'un profilé longitudinal sur lequel sont fixés des tronçons de tôle inférieur et supérieur de l'onde métallique autoporteuse ;
La figure 12 est une vue en coupe transversale de deux profilés de la figure 11 adossés.

Sur la figure 1 est représenté schématiquement, en plan, l'ensemble du banc sur lequel est fabriquée l'onde autoporteuse suivant l'invention. Cette onde métallique autoporteuse destinée à constituer une couverture d'un bâtiment est réalisée à partir d'une bande de tôle 1 dévidée à plat à partir d'une bobine 2 montée sur un dérouleur. Ce dérouleur est unique lorsque la même tôle 1 est utilisée pour constituer les deux tronçons de tôle supérieur et inférieur, comme on le verra plus loin, ou bien l'installation peut comporter un second dérouleur, ces deux dérouleurs étant mobiles et pouvant être utilisés alternativement pour dévider la tôle inférieure en premier, puis.la tôle supérieure.

La bande de tôle est tirée horizontalement sur un banc 3 au moyen d'une pince 4 tenant fermement le bord antérieur 1a de la tôle 1 et qui est entraînée longitudinalement par une chaîne 5 déplacée par un moteur 6 disposé au bout du banc 3.

Deux postes de poinçonnage 7 sont prévus pour former, dans les deux bords longitudinaux du tronçon de tôle inférieur 1, des bossages 8 répartis le long des bords de cette tôle, à intervalles réguliers. Ces bossages 8 peuvent présenter, par exemple, une section droite en forme de triangle rectangle, comme il est représenté sur la figure 2. L'hypothénuse 8a de ce triangle rectangle se raccorde au bord longitudinal 1 b de la tôle 1 et elle est inclinée vers le bas et vers l'intérieur, tandis que le petit côté 8b du triangle rectangle s'étend verticalement à partir de l'hypothénuse 8a, pour se raccorder au plan de la tôle 1. Chacun des bossages 8 présente ainsi une forme en dents de scie et ces bossages sont disposés symétriquement par rapport au plan médian longitudinal et vertical z-z' de la tôle 1.

Après la formation des bossages 8, la tôle 1 est cambrée progressivement de manière à présenter une forme en arc de cercle, comme il apparaît sur la figure 3. La tôle ainsi cambrée est engagée entre deux profilés longitudinaux 9 disposés symétriquement par rapport au plan médian vertical et longitudinal z-z'. Chacun de ces deux profilés 9 qui sont portés par le banc 3, présente une section droite sensiblement en forme de C dissymétrique et il comporte plus particulièrement une âme verticale 9a de laquelle partent, en direction du plan, z-z', d'une part une aile horizontale inférieure 9b, de petite largeur, et, d'autre part, une aile supérieure 9c de plus grande largeur que l'aile inférieure 9b et inclinée de bas en haut en direction du plan z-z'. L'aile horizontale inférieure 9b se termine par une aile extrême 9d, de petite hauteur, laquelle est repliée légèrement en direction de l'âme 9a. Quant à l'aile supérieure 9c, elle se termine par une aile extrême 9e, de faible hauteur, et qui est inclinée légèrement de haut en bas en direction du plan z-z'.

Le tronçon de tôle inférieur est ainsi retenu et accroché, le long de ses bords longitudinaux, par les bossages 8 en forme de dents qui viennent se verrouiller sur le bord supérieur de l'aile extrême inférieure 9d, comme on le voit plus particulièrement sur la figure 3. Ces bossages 8 coulissent le long de ce bord, tandis que la tôle est tirée avec sa forme arquée.

Les deux profilés 9 sont maintenus parallèles l'un à l'autre par des entretoises transversales ou cerces 11 qui sont constituées par des arcs de cercles rigides situés dans des plans verticaux et transversaux distants les uns des autres. Ces cerces 11 sont fixées, à leurs deux extrémités, aux deux profilés 9 et ils servent d'appui par leurs faces inférieures et supérieures, aux tronçons de tôle constituant l'onde métallique autoporteuse, comme on le verra plus loin. Chacun des cerces 11 a avantageusement une section droite en forme de 1.

Lorsque le tronçon de tôle déroulé a atteint une longueur suffisante pour constituer une onde autoporteuse, c'est-à-dire lorsque son bord antérieur 1a a atteint les extrémités des profilés 9 opposées à la bobine 2, on arrête le déroulage de la tôle, on bloque le dérouleur portant la bobine 2 puis on exerce sur le bord antérieur 1a une traction, au moyen d'un vérin 12 par exemple, de manière à créer dans la tôle inférieure 1 une tension limitée. Ensuite, on fixe le tronçon de tôle inférieur 1 ainsi tendu aux deux profilés 9, aux extrémités de ceux-ci, au moyen d'organes de fixation appropriés 13, qui peuvent être constitués, par exemple, par des vis autoperceuses et autotaraudeuses engagées à la fois dans les parties marginales et longitudinales du tronçon de tôle inférieur 1 et dans les ailes extrêmes inférieure 9d des profilés 9.

Une fois le tronçon de tôle inférieur 1 fixé aux quatre extrémités des deux profilés 9, au moyen des vis 13, on coupe transversalement le tronçon de tôle à proximité immédiate des extrémités des profilés 9 proches de la bobine 2, suivant une ligne de coupe 14 indiquée en trait mixte sur la figure 5. On enlève également le vérin de traction 12 et on obtient ainsi un tronçon de tôle 1 précontrainte maintenue cambrée entre les deux profilés latéraux 9.

Une fois le tronçon de tôle inférieur découpé, cambré et précontraint, on procède de même pour un second tronçon de tôle supérieur 15 qui est dévidé soit à partir de la même bobine de tôle 2, soit à partir d'une autre bobine de tôle présentant des caractéristiques mécaniques différentes. 'Le dévidage du tronçon de tôle supérieur 15 (figure 6) peut avoir lieu sur le même banc 3 ou sur un banc jumelé disposé à côté du premier. Ce tronçon de tôle supérieur 15 n'est toutefois pas poinçonné le long de ses bords et il est simplement cambré avant son engagement entre les deux profilés 9, au-dessus du tronçon de tôle inférieur 1. La tôle supérieure 15 est tirée au moyen de la pince 4, de la chaîne 5 et du moteur 6 et elle est préalablement cambrée, avant d'être engagée entre les profilés 9, pour lui donner une forme transversale arquée, à concavité tournée vers le haut, comme il est illustré sur la figure 7. La tôle supérieure 15 ainsi cambrée passe sur les surfaces supérieures descerces 11 et ses parties marginales longitudinales glissent sur les ailes extrêmes supérieures 9e des profilés 9. Lorsque la longueur totale des profilés 9 est atteinte, on arrête le déroulement, on bloque le dérouleur, on exerce une traction au moyen du vérin 12, comme dans le cas de la tôle inférieure, et on fixe en position le tronçon de tôle supérieur 15 mis ainsi en précontrainte. Cette fixation est réalisée au moyen d'organes tels que des vis autotaraudeuses traversant les parties marginales longitudinales du tronçon de tôle 15 ainsi que les ailes extrêmes supérieures 9e des profilés 9. On procède ensuite à une coupe transversale pour séparer le tronçon de tôle 15 du reste de la bobine 2.

On obtient alors une onde autoporteuse métallique constituée par les deux profilés longitudinaux 9 entretoisés par les cerces 11 et entre lesquels s'étendent les deux tronçons de tôle arqués et superposés 1 et 15. Cette onde autoporteuse présente une très grande rigidité et elle offre l'avantage de permettre de réaliser également une très bonne isolation thermique. A cet effet, on injecte, dans le volume interne délimité entre les deux tronçons de tôle superposés 1 et 15 et les profilés longitudinaux 9, une mousse de matière plastique 16. Cette injection de mousse peut être effectuée, d'un côté, à travers des trous 17 prévus dans l'un des profilés 9 et plus particulièrement dans son âme supérieure 9c, l'air se trouvant à l'intérieur étant évacué par des trous similaires 17 prévus dans l'autre profilé 9. La mousse ainsi injectée remplit complètement l'intervalle entre les deux tronçons de tôle 1 et 15.

L'onde métallique autoporteuse suivant l'invention peut être utilisée pour réaliser une couverture de bâtiment telle qu'illustrée sur la figure 8. Chaque onde métallique autoporteuse 18 constituée des deux tronçons de tôle superposés 1, 15, des deux profilés longitudinaux 9 et de l'isolation 16, repose sur une ossature légère qui comprend des poteaux 19 et des poutres porteuses horizontales 21. Des coiffes de couronnement ou couvertines de liaison 23, réalisées en tôle pliée, recouvrent chaque paire de profilés 9 adjacents. Les couvertines 22 sont avantageusement clipsées sur les profilés 9.

La figure 9 illustre la mise en place d'un dôme 24 reposant sur deux profilés 9 distants l'un de l'autre et servant soit à l'éclairage, soit à une protection contre l'incendie. Le dôme 23 s'intègre parfaitement, du point de vue esthétique, aux caractéristiques des ossatures métalliques autoporteuses suivant l'invention.

La figure 10 illustre une variante d'exécution d'un profilé longitudinal 25 sur lequel sont fixés les tronçons de tôle inférieur 1 et supérieur 2. Ce profilé est destiné à être utilisé aux endroits où sont mis en place les dômes 24. Ce profilé 25 comporte une aile horizontale inférieure 25b, une aile extrême inférieure 26d, une aile supérieure 25c et une aile extrême supérieure 25e qui sont respectivement semblables aux ailes 9b, 9d, 9c et 9e. Par contre, l'âme verticale du profilé 25 est réalisée en trois parties avec un décrochement intermédiaire à savoir une partie inférieure verticale 25f, raccordée à l'aile horizontale inférieure 25b, une partie formant décrochement intermédiaire 25g partant du bord supérieur de la partie inférieure 25f et légèrement inclinée vers le bas en direction de la cerce 11, et une partie supérieure verticale 25h raccordée à l'aile supérieure 25c. Le décrochement intermédiaire 25g sert d'appui à une tôle en polyester inférieure 26 du dôme 24, tandis que la tôle en polyester supérieure 27 du dôme est en appui sur l'aile supérieure 25c. Une chape verticale 28 est fixée à la partie supérieure 25c. Une chape verticale 28 est fixée à la partie supérieure 25h de l'âme du profilé 25 et cette chape sert à la fixation de l'entretoise intermédiaire 29.

Dans la variante d'exécution représentée sur les figures 11 et 12 les deux tronçons de tôle 1 et 2 sont fixés, par leurs parties marginales, à des profilés longitudinaux 32 dont chacun comporte une âme verticale 32a prolongée à ses extrémités, d'un même côté, par deux ailes horizontales supérieure 32b et inférieure 32c, l'aile inférieure 32c étant un peu plus courte que l'aile supérieure 32b. L'aile horizontale supérieure 32b est à son tour prolongée par une aile extrême 32d inclinée vers le haut et vers le plan de l'âme verticale 32a d'un angle a proche de 90°. Cette aile extrême 32d est également repliée vers l'extérieur pour former une épingle 32e à section droite en V et dont la pointe est inclinée légèrement vers le bas. Dans cette épingle 32e viennent se loger les bossages 31 prévus le long du bord du tronçon de tôle supérieur 2.

De la même façon l'aile horizontale inférieure 32c est prolongée, à son extrémité, par une aile extrême 32f qui est inclinée vers le haut et vers l'âme verticale 32a d'un angle b inférieur à l'angle a de l'aile extrême supérieure 32d. Cette aile extrême 32f est à son tour terminée par une partie repliée en épingle 32g, laquelle forme un V dont la pointe s'étend sensiblement horizontalement. A l'intérieur de cette épingle 32g viennent se loger les bossages 31 prévus le long du bord du tronçon de tôle inférieur 1.

Les deux tronçons de tôle inférieur 1 et supérieur 2 sont fixés respectivement sur les ailes extrêmes inclinées 32f et 32d au moyen de vis non représentées en détail. Les épingles inférieure 32g et supérieure 32e qui emprisonnent les bossages 31, maintiennent les tronçons de tôle 1, 2 à l'écart de tout flambement.

Des cerces 11 sont fixées, à leurs extrémités supérieures, sous l'aile horizontale supérieure 32b, par soudage. Ces cerces 11 ont pour rôle de maintenir le profilé 32 au flambement longitudinal et à donner la forme arrondie à la structure. Ces cerces 11 peuvent être réalisées en fer Té ou en profilés tubulaires. Les cerces 11 peuvent prendre appui soit sous le tronçon de tôle supérieur 2, comme il est représenté sur la figure 11, soit sur le tronçon de tôle inférieur 1 ou bien encore il peut n'y avoir aucun contact avec ces tronçons de tôle.

Sur l'âme verticale 32a du profilé 32 sont fixés des goussets 33 qui sont utilisés pour la reprise de cerces 34 qui sont disposées au droit des dômes 24.

Sur la face interne de l'aile extrême supérieure 32d est fixée une aile 35a d'une pièce auxiliaire 35 en forme de dièdre d'angle obtus, l'autre aile 35b de la pièce en forme de dièdre 35 étant inclinée vers le haut en direction du plan vertical contenant l'âme 32a du profilé. Cette pièce formant support 35 sert à fixer le dôme 24 qui est constitué de deux éléments en polyester 26 et 27 légèrement distants l'un de l'autre afin d'assurer l'isolation.

L'espace interne du profilé 32 ainsi que l'espace entre les deux tronçons de tôle 1 et 2 est rempli d'une mousse isolante 16.

La figure 12 illustre l'assemblage de deux profilés 32 disposés dos à dos, c'est-à-dire dont les âmes verticales 32a sont accolées. L'assemblage des deux profilés 32 est réalisé au moyen d'équerres 36 qui sont fixées, par une aile horizontale, à l'aile horizontale 32b de chaque profilé 32 et dont l'aile verticale se trouve dans le plan vertical de l'âme 32a. Les deux profilés sont assemblés de façon à obtenir, au moment du jumelage des éléments, un contact des parties inférieures des deux profilés avant les parties supérieures, pour que les deux âmes 32a soient bien appliquées l'une contre l'autre lors du boulonnage des deux équerres 36 entre elles. Ces équerres 36 permettent donc de jumeler entre eux deux profilés 32 sur le chantier et elles nécessitent uniquement une intervention par le dessus, ce qui offre un maximum de sécurité au montage.

Une coiffe 37 est montée par clipsage sur les deux épingles supérieures 32e et elle assure une étanchéité entre les deux profilés 32 assemblés. De la laine de verre 38 ou tout autre matière isolante remplit l'espace vide entre les deux profilés 32 et la coiffe 37. Le reste de l'espace vide est rempli, comme précédemment, de mousse isolante 16.

## Revendications

1. Onde métallique autoporteuse pour couverture de bâtiment, en tôle raidie latéralement par deux profilés longitudinaux (9) et présentant une section droite arquée, comprenant deux tronçons (1, 15) de tôle cambrée transversalement, parallèles l'un à l'autre et situés l'un au-dessus de l'autre, caractérisée en ce que les bords longitudinaux de ces deux tronçons de tôle superposés (1, 15) sont fixés, de chaque côté, à un seul et même profilé latéral (9) et l'espace entre les deux tronçons de tôle (1, 15) et l'intérieur du profilé (9) est rempli d'une matière plastique moussante injectée (16) assurant une isolation thermique, de manière à former une poutre composite monobloc.

2. Onde métallique autoporteuse suivant la revendication 1, caractérisée en ce que chaque profilé longitudinal (9) présente une aile inférieure sensiblement horizontale (9b) prolongée par une aile extrême inférieure (9d) repliée en direction de l'âme verticale (9a) du profilé, la partie longitudinale marginale du tronçon de tôle inférieur (1) étant fixée sur cette aile extrême inférieure (9d).

3. Onde métallique autoporteuse suivant l'une quelconque des revendications 1 et 2 caractérisée en ce que chaque profilé (9) comporte une aile supérieure (9c) terminée par une aile extrême (9e) inclinée de haut en bas en direction du plan de symétrie longitudinal. (z-z') de l'onde métallique autoporteuse, la partie longitudinale marginale du tronçon de tôle supérieur (15) étant fixée sur cette aile extrême supérieure (9e).

4. Onde métallique autoporteuse suivant la revendication 3 caractérisée en ce que l'âme verticale (25f, 25g, 25h) comprend deux parties inférieure (25f) et supérieure (25h) décalées transversalement l'une par rapport à l'autre et reliées entre elles par un décrochement (25g) incliné de haut en bas vers le plan de symétrie longitudinal de l'onde métallique autoporteuse.

5. Onde métallique autoporteuse suivant l'une quelconque des revendications précédentes caractérisée en ce que chaque profilé longitudinal (9) est percé, dans son aile supérieure (9c), d'un trou (17) servant à l'injection de la matière plastique moussante ou à l'évacuation de l'air.

6. Onde métallique autoporteuse suivant la revendication 1 caractérisée en ce que chaque profilé longitudinal (32) comporte une âme verticale (32a) prolongée à ses extrémités, d'un même côté, par deux ailes horizontales supérieure (32b) et inférieure (32c), chacune de ces ailes étant à son tour prolongée vers le haut par une aile extrême (32d, 32f) inclinée de bas en haut en direction du plan de l'âme verticale (32a) et qui est terminée par une partie (32e, 32g) repliée vers l'extérieur, sensiblement en forme de V, pour former une épingle dans laquelle sont retenus des bossages (31) prévus le long des bords des deux tronçons de tôle supérieur (2) et inférieur (1).

7. Onde métallique autoporteuse suivant la revendication 6, caractérisée en ce que l'aile extrême supérieure (32d) est inclinée, par rapport à l'aile horizontale supérieure (32b), d'un angle a supérieur à l'angle b dont l'aile extrême inférieure (32f) est inclinée par rapport à l'aile horizontale inférieure (32c).

8. Onde métallique autoporteuse suivant l'une quelconque des revendications 6 et 7, caractérisée en ce que l'aile horizontale inférieure (32c) est plus courte que l'aile horizontale supérieure (32b).

9. Onde métallique autoporteuse suivant l'une quelconque des revendications 6 à 8, caractérisée en ce que les cerces (11) sont fixées, à leurs extrémités supérieures, sous l'aile horizontale supérieure (32b), par soudage.

10. Onde-métallique autoporteuse suivant l'une quelconque des revendications 6 à 9, caractérisée en ce que des goussets (33) sont fixés sur l'âme verticale (32a) du profilé (32), ces goussets étant utilisés pour la reprise de cerces (34) qui sont disposés au droit de dômes (24).

11. Onde métallique autoporteuse suivant l'une quelconque des revendications 6 à 10, caractérisée en ce que sur la face interne de l'aile extrême supérieure (32d) est fixée une aile (35a) d'une pièce auxiliaire (35) en forme de dièdre d'angle obtus, l'autre aile (35b) de la pièce en forme de dièdre (35) étant inclinée vers le haut en direction du plan vertical contenant l'âme (32a) du profilé et servant à fixer à un dôme (24).

12. Onde métallique autoporteuse suivant l'une quelconque des revendications 6 à 11, caractérisée en ce que deux profilés (32) disposés dos-à-dos, c'est-à-dire dont les âmes verticales (32a) sont accolées, sont assemblés au moyen d'équerres (36) qui sont fixées, par une aile horizontale, à l'aile horizontale supérieure (32b) de chaque profilé (32) et dont l'aile verticale se trouve dans le plan vertical de l'âme (32a) du profilé.

13. Onde métallique autoporteuse suivant la revendication 12, caractérisée en ce qu'une coiffe (37) est montée par clipsage sur les deux épingles supérieures (32e) des deux profilés (32) assemblés dos-à-dos et une matière isolante (38) telle que de la laine de verre, remplit l'espace vide entre les deux profilés (32) et la coiffe (37).

14. Procédé de fabrication d'une onde métallique autoporteuse pour couverture de bâtiment, en tôle raidie latéralement par deux profilés longitudinaux (9) et présentant une section droite arquée, caractérisé en ce que successivement on dévide une première bande de tôle (1), on la cambre transversalement pour lui donner une section droite arquée, on engage ses bords longitudinaux dans deux profilés longitudinaux parallèles (9), on dévide la bande de tôle sur toute la longueur des profilés longitudinaux (9), on fixe la tôle aux extrémités des deux profilés (9), on coupe transversalement (14) le tronçon de tôle (1) pour le séparer du reste de la bobine de tôle, et on répète les mêmes opérations avec une seconde bande de tôle (15) tirée et mise en place entre les profilés (9), au-dessus de la première bande de tôle (1), puis on injecte une matière plastique moussante (16) dans l'espace compris entre les deux tronçons de tôle parallèles, pour obtenir finalement une onde métallique autoporteuse monobloc constituée de deux tronçons (1, 15) de tôle superposés, distants l'un de l'autre et maintenus latéralement par les deux profilés longitudinaux (9), avec une isolation thermique interne.

15. Procédé suivant la revendication 14 caractérisé en ce qu'on soumet chaque tronçon de tôle (1, 15) à une précontrainte longitudinale avant de le fixer aux profilés longitudinaux.

## Claims

1. A self supporting metal corrugation for roofing buildings, made from a metal sheet stiffened laterally by two longitudinal bars (9) and having an arcuate cross section, comprising two sections (1, 15) of transversally curved metal sheet, parallel to each other and situated one above the other, characterized in that the longitudinal edges of these two superimposed metal sheet sections (1, 15) are fixed, on each side, to one and the same lateral bar (9) and the space between the two metal sections (1, 15) and the inside of the bar (9) is filled with an injected foaming plastic material (16) providing heat insulation, so as to form a composite single piece beam.

2. Self supporting metal corrugation according to claim 1, characterized in that each longitudinal bar (9) has a substantially horizontal lower flange (9b) extended by a lower end flange (9d) bent in the direction of the vertical web (9a) of the bar, the longitudinal edge portion of the lower metal sheet section (1) being fixed to this lower end flange (9d).

3. Self supporting metal corrugation according to any one of claims 1 to 2, characterized in that each bar (9) has an upper flange (9c) ending in an end flange (9e) sloping from top to bottom in the direction of the longitudinal plane of symmetry (Z-Z') of the self supporting metal corrugation, the longitudinal edge portion of the upper metal sheet section (15) being fixed to this upper end flange (9e).

4. Self supporting metal corrugation according to claim 3, characterized in that the vertical web (25f, 25g, 25h) comprises two lower (25f) and upper (25h) parts offset transversely with respect to each other and connected together by an offset (25g) slanting from top to bottom towards the longitudinal plane of symmetry of the self supporting metal corrugation.

5. Self supporting metal corrugation according to any one of the preceding claims, characterized in that each longitudinal bar (9) is pierced, in its upper flange (9c), with a hole (17) for injecting the foaming plastic material or for evacuating the air.

6. The self supporting metal corrugation according to claim 1, characterized in that each longitudinal beam (32) comprises a vertical web (32a) extended at its end, on the same side, by upper (32b) and lower (32b) horizontal flanges, each of these flanges being extended in its turn upwardly by an end flange (32d, 32f) slanted from bottom to top in the direction of the plane of the vertical web (32a) and which is terminated by an inwardly bent part (32e, 32g) substantially in the form of a V for forming a pin in which are retained bosses (31) provided along the edges of the two upper (2) and lower (1) metal sheet sections.

7. Self supporting metal corrugation according to claim 6, characterized in that the upper end flange (32d) is slanted, with respect to the upper horizontal flange (32b), by an angle (A) greater than angle (B) by which the lower end flange (32f) is slanted with respect to the lower horizontal flange (32c).

8. Self supporting metal corrugation according to any one of claims 6 and 7, characterized in that the lower horizontal flange (32c) is shorter than the upper horizontal flange (32b).

9. Self supporting metal corrugation according to any one of claims 6 to 8, characterized in that the hoops (11) are fixed, at their upper ends, under the upper horizontal flange (32b) by welding.

10. Self supporting metal corrugation according to any one of claims 6 to 9, characterized in that gussets (33) are fixed to the vertical web (32a) of the bar (32), these gussets being used for fastening hoops (34) which are disposed in line with domes (24).

11. Self supporting metal corrugation according to any one of claims 6 to 10, characterized in that on the internal face of the upper end flange (32d) is fixed a flange (35a) of an auxiliary piece (35) in the form of an obtuse angled dihedron, the other flange (35b) of the dihedron shaped piece (35) being slanted upwardly in the direction of the vertical plane containing the web (32a) of the bar and serving for fixing a dome (24).

12. Self supporting metal corrugation according to any one of claims 6 to 11, characterized in that two bars (32) disposed back to back, that is to say whose vertical webs (32a) are fixed side by side, are assembled by means of right angled brackets (36) which are fixed, by a horizontal flange, to the upper horizontal flange (32b) of each bar (32) and whose vertical flange is in the vertical plane of the web (32a) of the bar.

13. Self supporting metal corrugation according to claim 12, characterized in that a cap (37) is clipped onto the two upper pins (32e) of the two bars (32) assembled back to back and an insulating material (38) such as glass wool fills this empty space between the two bars (32) and the cap (37).

14. A method of manufacturing a self supporting metal corrugation for roofing buildings, made from metal sheets stiffened laterally by two longitudinal bars (9) and having an arcuate cross section, characterized in that a first metal strip (1) is unreeled, it is curved transversely so as to give it an arcuate cross section, its longitudinal edges are engaged in two parallel longitudinal bars (9), the metal strip is unreeled over the whole length of the longitudinal bars (9), the metal sheet is fixed to the end of the two bars (9), the metal section (1) is cut transversely (14) for separating it from the rest of the metal sheet reel, and the same operations are repeated with a second metal sheet strip (15) drawn and positioned between the bars (9), above the first metal sheet strip (1), then a foaming plastic material (16) is injected into the space between the two parallel metal sheet sections, so as to finally obtain a single piece self supporting metal corrugation formed of two superimposed metal sheet sections (1, 15), spaced apart from each other and held laterally in position by the two longitudinal bars (9), with an internal heat insulation.

15. The method according to claim 14, characterized in that each metal sheet section (1, 15) is subjected to a longitudinal stress before fixing it to the longitudinal bars.

## Patentansprüche

1. Selbsttragendes metallisches, wellenförmiges Bauelement für ein Gebäudedach aus seitlich durch zwei Längsprofile (9) verstärktem Blech und mit einem bogenförmigen Querschnitt, bestehend aus zwei in Querrichtung gewölbten, zueinander parallelen und übereinander angeordneten Blechteilen (1, 15), dadurch gekennzeichnet, daß die beiden Längsränder dieser übereinander angeordneten Blechteile (1, 15) auf jeder Seite an einem einzigen, gleichen Seitenprofil (9) befestigt sind, und daß der Raum zwischen beiden Blechteilen (1, 15) und dem Inneren der Profile (9) mit einem eine thermische Isolation sicherstellenden, geschäumten Kunststoff ausgefüllt ist, derart, daß ein zusammengesetzter, einstückiger Balken gebildet ist.

2. Selbsttragendes metallisches, wellenförmiges Bauelement nach Anspruch 1, dadurch gekennzeichnet, daß jedes Längsprofil (9) einen im wesentlichen horizontalen unteren Schenkel (9b) aufweist, der durch einen unteren Randschenkel (9d) verlängert ist, der in Richtung des vertikalen Steges (9a) des Profils umgebogen ist, wobei der seitliche Längsabschnitt des unteren Blechteiles (1) auf diesem unteren Randschenkel (9d) befestigt ist.

3. Selbsttragendes metallisches, wellenförmiges Bauelement nach einem der Ansprüche 1 oder 2, dadurch gekennzeichnet, daß jedes Profil (9) einen oberen Schenkel (9c) besitzt, der in einem Randschenkel (9e) endet, der von oben nach unten schräg in Richtung der Längssymmetrieebene (z-z') des selbsttragenden metallischen, wellenförmigen Bauelements verläuft, wobei der seitliche Längsabschnitt des oberen Blechteils (15) auf diesem oberen Randschenkel (9e) befestigt ist.

4. Selbsttragendes metallisches, wellenförmiges Bauelement nach Anspruch 3, dadurch gekennzeichnet, daß der vertikale Steg (25f, 25g, 25h) zwei Abschnitte, nämlich einen unteren Abschnitt (25f) und einen oberen Abschnitt (25h) umfaßt, die gegeneinander in Querrichtung abgestuft sind und miteinander durch einen Absatz (25g) verbunden sind, der gegen die Längssymmetrieebene des selbsttragenden metallischen, wellenförmigen Bauelements von oben nach unten schräg verläuft.

5. Selbsttragendes metallisches, wellenförmiges Bauelement nach einem der vorhergehenden Ansprüche, dadurch gekennzeichnet, daß jedes Längsprofil (9) an seinem oberen Schenkel (9c) von einem Loch (17) durchbrochen ist, das zum Einspritzen des geschäumten Kunststoffs oder zur Evakuierung der Luft dient.

6. Selbsttragendes metallisches, wellenförmiges Bauelement nach Anspruch 1, dadurch gekennzeichnet, daß jedes Längsprofil (32) einen vertikalen Steg (32c) umfaßt, der an seinen Enden durch zwei horizontale Schenkel, nämlich einen oberen Schenkel (32b) und einen unteren Schenkel (32c) verlängert ist, wobei jeder dieser Schenkel seinerseits durch einen Endschenkel (32d, 32f) nach oben verlängert ist, die in Richtung des vertikalen Steges (32a) schräg von unten nach oben verlaufen und in einem Abschnitt (32e, 32g) enden, der nach außen im wesentlichen V-förmig umgebogen ist, um eine Klammer zu bilden, von der Vorsprünge (31) aufgenommen werden, die längs der Ränder der beiden oberen (2) und unteren (1) Blechteile vorgesehen sind.

7. Selbsttragendes metallisches, wellenförmiges Bauelement nach Anspruch 6, dadurch gekennzeichnet, daß der obere Endschenkel (32d) in Bezug auf den oberen Schenkel (32b) um einen Winkel a geneigt ist, der größer ist als der Winkel b, um den der untere Endschenkel (32f) in Bezug auf den unteren horizontalen Schenkel (32c) geneigt ist.

8. Selbsttragendes metallisches, wellenförmiges Bauelement nach einem der Ansprüche 6 oder 7, dadurch gekennzeichnet, daß der untere horizontale Schenkel (32c) kürzer ist als der obere horizontale Schenkel (32b).

9. Selbsttragendes metallisches, wellenförmiges Bauelement nach einem der Ansprüche 6-8, dadurch gekennzeichnet, daß Profilverstärkungen (11) mit ihren oberen Enden unter dem oberen horizontalen Schenkel (32b) durch Schweißen befestigt sind.

10. Selbsttragendes metallisches, wellenförmiges Bauelement nach einem der Ansprüche 6-9, dadurch gekennzeichnet, daß Knotenstücke (33) an den vertikalen Stegen (32a) des Profils (32) befestigt sind, wobei diese Knotenstücke zur Aufnahme von Versteifungen (34) dienen, die in der Nähe der Dachhauben (24) verlaufen.

11. Selbsttragendes metallisches, wellenförmiges Bauelement nach einem der Ansprüche 6-10, dadurch gekennzeichnet, daß an der Innenseite des oberen Endschenkels (32d) ein Schenkel (35a) eines Hilfselements (35) in Form eines stumpfwinkeligen Flachwinkels befestigt ist, dessen anderer Schenkel (35b) in Richtung auf die den Steg (32a) des Profils enthaltende Vertikalebene schräg nach oben verläuft und zur Befestigung einer Dachhaube (24) dient.

12. Selbsttragendes metallisches, wellenförmiges Bauelement nach einem der Ansprüche 6-11, dadurch gekennzeichnet, daß zwei Rücken an Rücken, das heißt mit aneinander anliegenden vertikalen Stegen (32a) angeordnete Profile (32) durch Winkelprofile (36) verbunden sind, die mit einem horizontalen Schenkel am oberen horizontalen Schenkel (32b) eines jeden Profils (32) befestigt sind und deren vertikaler Schenkel sich in der Vertikalebene des Steges (32a) des Profils befindet.

13. Selbsttragendes metallisches, wellenförmiges Bauelement nach Anspruch 12, dadurch gekennzeichnet, daß eine Kappe (37) durch Überklipsen auf die beiden oberen Klammern (32e) der zwei Rücken an Rücken angeordneten Profile (32) aufgesetzt ist und ein Isoliermaterial (38), wie Glaswolle, den Hohlraum zwischen den beiden Profilen (32) und der Kappe (37) ausfüllt.

14. Verfahren zur Herstellung eines selbsttragenden metallischen, wellenförmigen Bauelements für ein Gebäudedach aus seitlich durch zwei Längsprofile (9) verstärktem und einen bogenförmigen Querschnitt aufweisenden Blech, dadurch gekennzeichnet, daß man nach und nach ein erstes Blechband (1) abspult, es in Querrichtung wölbt, um ihm einen bogenförmigen Querschnitt zu geben, daß man seine beiden Längsränder mit zwei parallelen Längsprofilen (9) in Eingriff bringt, daß man das Blechband über die gesamte Länge der Längsprofile (9) abspult, daß man daß Blech an den Enden der beiden Profile (9) befestigt, daß man das Blechteil (1) in Querrichtung (14) durchschneidet, um es vom Rest der Blechspule zu trennen und daß man die gleichen Arbeitsgänge in einem zweiten Blechband (15) wiederholt, das oberhalb des ersten Blechbandes (1) zwischen die Profile (9) gezogen und in seine Position gebracht wird, worauf man in den Raum zwischen den beiden parallelen Blechteilen geschäumten Kunststoff (16) einspritzt, um schließlich ein selbsttragendes metallisches, wellenförmiges, einstückiges Bauelement zu erhalten, das aus zwei übereinander angeordneten Blechteilen (1, 15) besteht, die voneinander einen Abstand aufweisen und seitlich durch zwei Längsprofile (9} gehalten werden und eine interne thermische Isolation aufweisen.

15. Verfahren nach Anspruch 14, dadurch gekennzeichnet, daß man jedes Blechteil (1, 15) vor der Befestigung an den Längsprofilen einer Vorspannung unterwirft.
